# EUROPÄISCHE PATENTSCHRIFT

(11) **EP 1 217 467 B1**
(45) Veröffentlichungstag und Bekanntmachung des Hinweises auf die Patenterteilung: **09.01.2008**
(21) Anmeldenummer: 01127118.6
(22) Anmeldetag: 15.11.2001
(51) Int. Cl.: G03G 15/23, G03G 15/20, G03G 9/13

(54) **Verfahren zum doppelseitigen Bedrucken und/oder Beschichten eines Substrats**
Method for duplex printing and/or coating of a substrate
Méthode d'impression et/ou revêtement recto-verso d'un substrat

(30) Priorität: 22.12.2000 DE 10064560
(43) Veröffentlichungstag der Anmeldung: 26.06.2002
(73) Patentinhaber: Eastman Kodak Company, Rochester, New York 14650 (US)
(72) Erfinder: Rohde, Domingo, 24111 Kiel (DE); Schulze-Hagenest, Detlef, 24113 Molfsee (DE)
(74) Vertreter: Weber, Etienne Nicolas

(56) Entgegenhaltungen:
- US-A- 3 578 797
- US-A- 5 672 452
- PATENT ABSTRACTS OF JAPAN Bd. 1996, Nr. 07, 31. Juli 1996 (1996-07-31) -& JP 08 063018 A (HITACHI KOKI CO LTD), 8. März 1996 (1996-03-08)
- SCHULZE-HAGENEST D ET AL: "UV-CURED TONERS FOR PRINTING AND COATING ON PAPER-LIKE SUBSTRATES" INTERNATIONAL CONFERENCE ON DIGITAL PRINTING TECHNOLOGIES. T-8 INTRODUCTION TO DIGITAL HALFTONING. TUTORIAL NOTES. SEATTLE, WA, NOV. 2, 1997, SPRINGFIELD, VA : IS&T, US, 2. November 1997 (1997-11-02), Seiten 168-172, XP001058422
- PATENT ABSTRACTS OF JAPAN Bd. 1997, Nr. 08, 29. August 1997 (1997-08-29) -& JP 09 090672 A (FUJITSU LTD), 4. April 1997 (1997-04-04)
- PATENT ABSTRACTS OF JAPAN Bd. 015, Nr. 338 (P-1243), 27. August 1991 (1991-08-27) -& JP 03 125158 A (TOSHIBA CORP; others: 01), 28. Mai 1991 (1991-05-28)
- PATENT ABSTRACTS OF JAPAN Bd. 1998, Nr. 11, 30. September 1998 (1998-09-30) -& JP 10 166673 A (SHINKO ELECTRIC CO LTD), 23. Juni 1998 (1998-06-23)

## Beschreibung

Die Erfindung betrifft ein Verfahren zum doppelseitigen Bedrucken und/oder Beschichten eines Substrats, insbesondere von Papier oder Karton, unter Verwendung mindestens eines Toners, gemäß Anspruch 1.

Ein bekanntes Verfahren ist das elektrostatische Drucken, bei dem ein latentes elektrostatisches Bild durch aufgeladene Tonerpartikel entwickelt wird. Diese werden auf ein Bildempfängersubstrat, im Folgenden kurz Substrat, übertragen. Nachfolgend wird das entwickelte und auf das Substrat übertragene Bild fixiert, indem die Tonerpartikel erhitzt und aufgeschmolzen werden. Zum Aufschmelzen der Tonerpartikel werden häufig berührende Verfahren eingesetzt, bei denen die Tonerpartikel in Berührungskontakt mit entsprechenden Einrichtungen, beispielsweise heißen Rollen oder Walzen, gebracht werden. Nachteilig ist, dass in der Regel die Verwendung von Silikonöl als Trennmittel erforderlich ist, das ein Anhaften des angeschmolzenen Toners an der Heizeinrichtung verhindern soll. Weiterhin sind der Aufbau, die Wartung und die Betriebskosten dieser berührend arbeitenden Heizeinrichtungen aufwendig und somit kostenintensiv. Ferner ist die durch die berührenden Heizeinrichtungen verursachte Fehlerrate relativ hoch. Zum Fixieren des beispielsweise auf Papier übertragenen Toners, sind ferner berührungslos arbeitende Heizeinrichtungen und Verfahren bekannt, bei denen beispielsweise mit Hilfe von Wärme/Mikrowellenstrahlung oder mit Heißluft die Tonerpartikel aufgeschmolzen werden.

Bei den berührenden und den nicht berührenden Aufschmelzverfahren werden beispielsweise Toner verwendet, deren Glasübergangstemperatur (T_{G}) in einem Bereich von 45°C bis 75°C liegt. Die Glasübergangstemperatur, in der der Toner -ausgehend vom festen Zustand- beginnt weich zu werden, ist durch die Wahl der Rohstoffe und durch Zugabe von bestimmten Zusätzen zu dem Toner beeinflussbar. Der untere Wert des Temperaturbereichs, innerhalb dessen der Glasumwandlungspunkt liegt, ist nach unten hin durch die Speicherbedingungen des Toners und der im Drucker erzeugten Wärme, insbesondere innerhalb der Entwicklungsstation, und nach oben hin durch die Aufschmelz- und Fixierungsbedingungen eingeschränkt. In einer Aufschmelzeinrichtung für den Toner wird sowohl der Toner als auch das Substrat selbst aufgeheizt. Um eine gute Fixierung des Toners auf dem Substrat gewährleisten zu können, muss die Oberflächentemperatur des Substrats im Bereich der Glasübergangstemperatur des Toners oder darüber liegen. Der Toner erreicht beziehungsweise überschreitet die Glasübergangstemperatur (T_{G}) bereits im Bereich der Aufschmelzeinrichtung.

Es sind Verfahren und Vorrichtungen bekannt, bei denen das Substrat doppelseitig bedruckt oder beschichtet wird, wobei für das Bedrucken der Ober- und Unterseite häufig ein und dieselbe Tonerübertragungsvorrichtung und Aufschmelzeinrichtung verwendet werden. Die US5672452 weist ein Verfahren und eine Vorrichtung zum doppelseitigen Bedrucken eines Substrats auf, wobei Toner verwendet wird der polymerisierbare Monomere und einen Wachs enthält, so dass während des ersten Fixierdurchgangs, der Wachs über dem Bild auf der ersten Seite verschmiert wird, was eine Verschmutzung -wie durch Öl- verhindert und das Fixieren der zweiten Seite vereinfacht. Nachdem eine erste Seite des Substrats bedruckt ist, wird das Substrat automatisch gewendet, an den Anfang der Bearbeitungsstrecke zurückgeführt und erneut der Übertragungsvorrichtung und der Aufschmelzeinrichtung zugeführt, wo die andere Seite des Substrats bedruckt wird. Beim Aufschmelzen des auf der zweiten Seite des Substrats befindlichen Toners werden das Substrat, das bereits auf der Substratrückseite fixierte Bild sowie das zu fixierende Bild erhitzt. Das zweite Aufheizen beeinflusst in nicht erwünschter Weise die Druckqualität, insbesondere den Glanz des sich auf der ersten Seite befindlichen, bereits fixierten Bildes. Durch das wiederholte Aufheizen des Substrats kann sich der Glanz an einzelnen Stellen oder über der gesamten Substratseite verändern. Der Glanzwert der zweiten Substratseite ist größer als auf der ersten Substratseite. Darüber hinaus neigt der auf der ersten Substratseite bereits fixierte Toner beim Aufheizen der zweiten Substratseite auf eine Temperatur, die oberhalb des Glasumwandlungspunkts des Toners liegt, zum Verschmieren. Das erneute Aufschmelzen des auf der ersten Substratseite befindlichen, bereits fixierten Toners führt zu Fehlern im gedruckten Bild und zu einer Verschmutzung einer das Substrat entlang der Bearbeitungsstrecke führenden Transporteinrichtung durch den verschmierten Toner. Im schlechtesten Fall kann das Substrat an der Transporteinrichtung festkleben. Die selben Probleme treten auch bei einer Vorrichtung auf, bei der zwei komplette Druckeinheiten, die jeweils eine Tonerübertragungsvorrichtung und eine Aufschmelzeinrichtung aufweisen. Bei diesen bekannten Vorrichtungen wird ein erstes Bild von einer ersten Druckeinheit auf eine erste Seite des Substrats übertragen und fixiert, während nachfolgend ein zweites Bild auf der Rückseite des Substrats mittels der zweiten Druckeinheit übertragen und fixiert wird.

Es ist Aufgabe der Erfindung, ein Verfahren der eingangs genannten Art einzugeben, bei dem ein doppelseitiges Bedrucken und/oder Beschichten eines Substrats bei gleichzeitig hoher Qualität der auf der Vorder- und Rückseite des Substrats aufgebrachten Bilder beziehungsweise Beschichtungen möglich ist.

Zur Lösung der Aufgabe wird ein Verfahren mit den Merkmalen des Anspruchs 1 vorgeschlagen. Dieses sieht vor, dass zum doppelseitigen Bedrucken und/oder Beschichten eines

Substrats, beispielsweise eines Papierbogens oder einer Papierbahn, unter Verwendung mindestens eines flüssigen oder trockenen, mindestens ein Polymer aufweisenden Toners zunächst mindestens eine Tonerschicht oder ein erstes, mindestens eine Tonerschicht aufweisendes Bild auf eine erste Seite des Substrats übertragen wird. Dann wird dieser Toner auf seine Glasübergangstemperatur (T_{G}) oder eine darüberliegende Temperatur erhitzt. Dabei wird der Toner beziehungsweise die Tonerschichten vorzugsweise soweit aufgeschmolzen, dass sich ein bestimmter Glanz einstellt. Dieser Zustand des Toners wird dann durch das Fixieren des Toners auf dem Substrat, beispielsweise mit Hilfe von ultravioletten Strahlen, eingefroren. Der in Form von einzelnen Molekülen vorliegende Toner weist die Eigenschaft auf, dass sich dessen ursprüngliche Glasübergangstemperatur in Folge der Vernetzung seiner Polymerketten auf ein höheres Temperaturniveau verschiebt und sich die Viskosität des Toners erhöht. Mit anderen Worten, nachdem der Toner erstmalig bis zu seinem Glasumwandlungspunkt oder darüber hinaus erhitzt und vernetzt und wieder abgekühlt worden ist, erhöht sich dessen Glasübergangstemperatur, so dass dieser Toner bei erneutem Erhitzen erst bei einer höheren Temperatur -ausgehend vom festen Zustand- weich wird. Der Vernetzungsprozess erhöht die Glasübergangstemperatur und die Viskosität des Toners, wobei der Toner bei erneutem Erhitzen oberhalb seines neuen Glasumwandlungspunktes nicht mehr flüssig wird, sondern eine thermoplastische, gummiartige Struktur bekommt. Nachdem nun der Toner auf der ersten Substratseite fixiert wurde, wird in einem nächsten Schritt auf die andere, zweite Substratseite mindestens eine Tonerschicht oder ein zweites, mindestens eine Tonerschicht aufweisendes Bild übertragen. Der auf der zweiten Substratseite befindliche Toner wird dann auf eine Temperatur erwärmt beziehungsweise erhitzt, die gleich groß wie oder größer als seine eigene Glasübergangstemperatur ist. Anschließend findet auch hier eine Vernetzung der Moleküle des zweiten Toners statt, die zu den oben beschriebenen Eigenschaftsänderungen des Toners führen. Da der auf der ersten Substratseite bereits fixierte Toner -wie gesagt- nicht mehr flüssig werden kann, sondern bei einer Erwärmung über seinen neuen Glaspunkt hochviskos bleibt, kann sichergestellt werden, dass der auf der ersten Substratseite aufgebrachte und fixierte Toner durch die Fixierung des Toners auf der anderen, zweiten Substratseite nicht auf seiner Unterlage, beispielsweise ein Transportband oder eine Rolle, verschmiert und/oder eine Glanzänderung erfährt.

Besonders vorteilhaft an dem erfindungsgemäßen Verfahren ist, dass die Temperatur der ersten Substratseite und des darauf fixierten Toners, die sich bei der Erwärmung der zweiten Substratseite zur Fixierung des zweiten Tonerbilds einstellt, auch über dem neuen Glasumwandlungspunkt des ersten Tonerbilds liegen kann, solange das erste Tonerbild dadurch nicht beeinträchtigt wird. Dadurch, dass der auf der ersten Substratseite befindliche Toner bei einem erneuten Aufheizen nicht mehr flüssig wird, kann also ein Verschmieren und somit eine Verschmutzung der Druck- und/oder Beschichtungsmaschine und/oder des Kopierers, bei dem das erfindungsgemäße Verfahren Anwendung findet, durch den auf der ersten Substratseite aufgebrachten und fixierten Toners vermieden werden. Vorteilhaft ist ferner, dass die Qualität, insbesondere der Glanz des auf die erste Substratseite aufgebrachten Bildes beziehungsweise der Beschichtung gleich bleibt und sich beim Bedrucken oder Beschichten der zweiten Substratseite nicht verändert.

Erfindungsgemäß steigt die Glasübergangstemperatur des Toners aufgrund der Vernetzung der Polymerketten um 10°C bis 20°C an und gleichzeitig erhöht sich die Viskosität des Toners. Oberhalb des Glasumwandlungspunkts wird der Toner bei erneutem Erhitzen nicht mehr flüssig, sondern -wie gesagt- bekommt eine thermoplastische, gummiartige Struktur. Diese und weitere Effekte bewirken, dass der Glanz des ersten Bildes beziehungsweise der Beschichtung auf der ersten Substratseite sich beim Bedrucken beziehungsweise Beschichten der zweiten Substratseite nicht mehr ändert.

Erfindungsgemäß wird ein pulverförmiger Trockentoner verwendet, dessen Glasübergangstemperatur in einem Bereich von 45°C bis 75°C liegt und dessen Glasumwandlungspunkt sich nach erstmaligen Erhitzen des Toners über seine ursprüngliche Glasübergangstemperatur hinaus mit anschließender Vernetzung des Toners um circa 10°C bis 20°C verschiebt, so dass der untere Wert seiner neuen Glasübergangstemperatur im Bereich von 55°C bis 65°C oder höher liegt. Erfindungsgemäß wird ein durch, ausschließlich durch Bestrahlung mit ultraviolettem Licht vernetzender Trockentoner verwendet, dessen Glasumwandlungspunkt vor erstmaligem Aufschmelzen über 45°C liegt und sich aus folgenden Komponenten zusammensetzt:
1. Uralac XP 3125 (Polyesterharz) mit in etwa 83 Gewichtsanteilen ( 79,05 % Anteil am Tonergesamtgewicht)
2. Uralac ZW 3307 (Vemetzungsmittel) mit in etwa 17 Gewichtsanteilen ( 16,19 % Anteil am Tonergesamtgewicht)
3. Irgacure 184 (Photoinitiator) mit in etwa 1 Gewichtsanteil ( 0,95 % Anteil am Tonergesamtgewicht) und
4. BASF Heliogon Blue 7090 (Farbpigment) mit in etwa 4 Gewichtsanteilen ( 3,81 % Anteil am Tonergesamtgewicht).

Optional werden auch Additive zur Steuerung des Schmelzflusses, der Oberflächenqualität, der Tonerladung, des Pulverfließens und gegebenenfalls weitere Zusätze dem Toner beigemischt.

Das Rohmaterial dieses Toners wird miteinander vermischt und beispielsweise in einer beheizten Zweirollenmühle schmelzgeknetet. Das abgekühlte Extrudat wird auf eine Partikelgröße ≥ 3 mm gemahlen und dann in eine Strahlmühle eingebracht, die sie weiter zerkleinert. Schließlich werden die feinen Tonerpartikel sortiert, wobei für den bei dem erfindungsgemäßen Verfahren eingesetzten Toner vorzugsweise Partikel mit einer mittleren Partikelgröße von circa 8 µm eingesetzt werden. Das Aufschmelzen des Toners zum Zwecke seiner Fixierung auf seinem Substrat erfolgt bei einer Oberflächentemperatur von circa 70°C bis 120°C, bei der auch die Aushärtung des Toners in Folge der Vernetzung der Polymerketten unter Bestrahlung des aufgeschmolzenen Toners mit ultraviolettem Licht durchgeführt wird. Durch die Vernetzung der Polymerketten steigt die Glasübergangstemperatur des Toners um über 10°C und auch seine Viskosität an. Bezüglich der Zusammensetzung des Toners, der realisierbaren Aufschmelz- und Fixierverfahren wird auf die Veröffentlichung "UV-cured Toners for Printing and Coating on Paper-like Substrates" von Detlef Schulze-Hagenest und Paul H.G. Binda, IS&T 13th Int. Congr. Adv. i. Non-Impact-Printing Technologies, 1997, verwiesen, deren Inhalt zum Gegenstand dieser Anmeldung gemacht wird.

Sofern das Substrat Papier, Karton oder dergleichen ist, kann dessen erste Seite die Vorderseite und dessen zweite Seite die Rückseite sein. Selbstverständlich ist es auch möglich, dass die erste Substratseite die Rückseite und die zweite Substratseite die Vorderseite des Papiers ist. Mit anderen Worten, ob die Vorder- oder die Rückseite des Papiers als erstes bedruckt wird, ist frei wählbar.

Bei einer bevorzugten Ausführungsform des Verfahrens ist vorgesehen, dass die Fixierung des Toners berührungslos erfolgt. Hierzu kann beispielsweise ein an sich bekannter Trokkenofen, Wärme- und/oder Mikrowellenstrahlen und/oder Heißluft oder dergleichen verwendet werden. Besonders bevorzugt wird eine Ausführungsvariante, bei der der Toner ausschließlich mit Hilfe von ultravioletten Strahlen fixiert, das heißt im aufgeschmolzenen Zustand vernetzt wird. Das Aufschmelzen des Toners kann hier beispielsweise mit Hilfe oder ausschließlich durch Infrarot-Strahlen, Heißluft, Mikrowellen und/oder dergleichen erfolgen.

Bevorzugt wird weiterhin eine Ausführungsform des Verfahrens, die sich dadurch auszeichnet, dass mehrere Toner mit verschiedenen Farben auf mindestens eine der Substratseiten aufgebracht werden. Das auf eine Substratseite aufgebrachte Bild weist also mehrere Farben auf, beispielsweise Schwarz, Cyan, Magenta, Gelb und/oder eine Mischfarbe. Mit dem erfindungsgemäßen Verfahren ist also nicht nur ein Einfarbendruck, sondern auch ein Mehrfarbendruck ohne weiteres realisierbar, wobei auch hier gilt, dass der Glasumwandlungspunkt von jedem der Toner nach erstmaligem Erhitzen und Fixieren des Toners ansteigt, beispielsweise um bis zu 10°C oder darüber. Des weiteren ändern sich die Eigenschaften des Toners, der bei erneutem Erwärmen auf seine nun neue Glasübergangstemperatur oder darüber nicht mehr flüssig wird, sondern eine thermoplastische, gummiartige Struktur bekommt. Dadurch kann sichergestellt werden, dass beim Bedrucken oder Beschichten der zweiten Substratseite der bereits auf der ersten Substratseite fixierte Toner nicht erneut flüssig wird.

In bevorzugter Ausführungsform können bis zu sieben Toner mit verschiedenen Farben zur Erzeugung des Bildes oder einer Beschichtung auf das Substrat übertragen und fixiert werden. Vorzugsweise werden jedoch nur vier verschiedene Toner mit verschiedenen Farben, beispielsweise den Grundfarben, aufgetragen. Hervorzuheben ist, dass im Zusammenhang mit der hier vorliegenden Erfindung unter dem Begriff "Beschichtung" eine dünne, von mindestens einem Toner gebildete Lage verstanden wird. Eine "Beschichtung" kann also ohne weiteres auch mehrere verschiedenfarbige Toner aufweisen, so dass die Beschichtung auch mehrfarbig sein kann.

Weiterhin wird eine Ausführungsformen des Verfahrens bevorzugt, das sich dadurch auszeichnet, dass die Toner zunächst alle auf die jeweilige Substratseite zur Erzeugung einer Beschichtung oder eines Bildes übertragen und dann gemeinsam erwärmt und fixiert werden. An jeder der beiden Substratseiten wird also jeweils nur ein Fixiervorgang durchgeführt. Bei einem anderen Ausführungsbeispiel ist vorgesehen, dass auf mindestens einer der Substratseiten mehrere Fixiervorgänge zur Erzeugung des Bildes oder Beschichtung durchgeführt werden. Beispielsweise kann nach jedem Übertragen einer Tonerschicht auf eine Substratseite diese unmittelbar daran anschließend auf dem Substrat fixiert werden, wobei dann in einem nachfolgenden Schritt die nächste Tonerschicht auf das Substrat aufgebracht wird, die wiederum unmittelbar danach fixiert wird. Selbstverständlich können auch beispielsweise zunächst zwei Tonerschichten auf eine Substratseite aufgebracht werden, die anschließend gemeinsam aufgeschmolzen und fixiert werden, wobei in einem nachfolgenden Verfahrensschritt auf die gleiche Substratseite eine weitere Tonerschicht auf die bereits fixierten Tonerschichten übertragen wird, die dann in einem nachfolgenden separaten Fixiervorgang mit dem Substrat verbunden wird.

In bevorzugter Ausführungsform ist das erfindungsgemäße Verfahren im Zusammenhang mit einer digitalen Druckmaschine einsetzbar, also einer Maschine, die beispielsweise nach dem elektrographischen oder elektrophotographischen Prozess arbeitet. Das Verfahren ist grundsätzlich überall dort einsetzbar, wo mit Hilfe mindestens eines Toners ein Substrat beschichtet oder ein Bild auf ein Substrat übertragen und dort fixiert wird. Die Druckmaschine kann also auch ein Kopierer sein.

Weitere vorteilhafte Ausführungsformen des Verfahrens ergeben sich aus den übrigen Unteransprüchen.

Die Erfindung wird im Folgenden anhand der Zeichnung näher erläutert. Es zeigen:
- Figur 1: einen Ausschnitt eines ersten Ausführungsbeispiels einer Druckmaschine zur Durchführung des erfindungsgemäßen Verfahrens; und
- Figur 2: ein weiteres Ausführungsbeispiel der Druckmaschine.

Figur 1 zeigt in schematischer Darstellung einen Ausschnitt eines ersten Ausführungsbeispieles einer Maschine 1 zum beidseitigen Bedrucken und/oder Beschichten von Substraten. Im Folgenden wird rein beispielhaft davon ausgegangen, dass es sich bei den Substraten um Papierbogen handelt, die auf ihrer Vorder- und Rückseite bebildert und/oder beschichtet werden. Dabei wird mindestens ein aushärtbarer Toner auf das Substrat übertragen, über seine Glasübergangstemperatur hinaus erwärmt und anschließend auf dem Substrat durch Beaufschlagung mit UV-Strahlen fixiert. Im Folgenden wird davon ausgegangen, dass mittels der Maschine 1 auf eine erste Seite des Papierbogens ein erstes Bild und auf die zweite Seite des Papierbogens ein zweites Bild aufgebracht wird.

Die Maschine 1 umfasst eine erste Druckeinheit 3 zum Erzeugen eines ersten Bildes auf der ersten Seite des Papierbogens, beispielsweise der Vorderseite, und eine zweite Druckeinheit 5 zum Bedrucken der zweiten Seite des Papierbogens. Zwischen den Druckeinheiten 3, 5 ist eine Wendeeinrichtung 7 für die in Transportrichtung hintereinander und gegebenenfalls mit Abstand voneinander angeordneten Papierbogen vorgesehen, auf deren Funktion noch näher eingegangen wird. Der Aufbau und die Funktion der ersten und zweiten Druckeinheiten 3, 5 ist bei diesem Ausführungsbeispiel identisch, so dass im Folgenden lediglich die erste Druckeinheit 3 näher beschrieben wird.

Die erste Druckeinheit 3 umfasst eine erste Transporteinrichtung 9 für die Papierbogen, der in Bogentransportrichtung eine zweite Transporteinrichtung 11 nachgeordnet ist. Die Transporteinrichtungen 9, 11 weisen jeweils zumindest zwei Umlenkwalzen auf, über die mindestens ein endloses Transportband 13 beziehungsweise 15 geführt ist. In dem Transferbereich zwischen den Transporteinrichtungen ist ein Führungselement 17 angeordnet. Wie anhand der in Figur 1 mit Pfeilen gekennzeichneten Laufrichtung der Transportbänder 13, 15 ersichtlich, werden die Papierbogen in der Darstellung gemäß Figur 1 von rechts nach links transportiert. Die Geschwindigkeiten der ersten und zweiten Transporteinrichtungen können unterschiedlich hoch sein.

Oberhalb der ersten Transporteinrichtung 9 sind bei diesem Ausführungsbeispiel mehrere Bilderzeugungs- und Übertragungseinrichtungen 19A, 19B, 19C und 19D angeordnet, die zum Übertragen jeweils eines Toners beziehungsweise einer Tonerschicht unterschiedlicher Farbe auf einen auf dem Transportband 13 liegenden und an den Bilderzeugungs- und Übertragungseinrichtungen 19 vorbeigeführten Papierbogen dient. Nachdem alle Tonerschichten auf die erste Seite des Papierbogens übertragen worden sind, ist das erste Bild vollständig auf dem Papierbogen mittels der Toner entwickelt und kann nun in einem nachfolgenden Bearbeitungsschritt auf dem Papierbogen fixiert werden. Hierzu ist oberhalb der zweiten Transporteinrichtung 11 eine Heizeinrichtung 21 vorgesehen, die den Papierbogen mit den darauf befindlichen Tonerpartikeln mit Infrarot-Strahlen, Heißluft und/oder Mikrowellen oder dergleichen beaufschlagt und diese über ihre Glasübergangstemperatur T_{G} erhitzt. Der Heizeinrichtung 21 ist eine Aushärteinrichtung 23 nachgeordnet, die bei diesem Ausführungsbeispiel eine Lampe 25 aufweist, die von einem Reflektor 27 umgeben ist. Die Lampe 25 beaufschlagt das zu fixierende Bild mit ultravioletten Strahlen, aufgrund dessen die Polymerketten des aufgeschmolzenen Toners sich vernetzen. Durch die Vernetzung erhöht sich die Glasübergangstemperatur und die Viskosität des Toners.

Der Aushärteinrichtung 23 ist eine Kühleinheit 29 nachgeordnet, die den Papierbogen und das darauf fixierte Bild abkühlt. Anschließend wird der Papierbogen an die Wendeeinrichtung 7 überführt, die den Papierbogen wendet und an die nachfolgende zweite Druckeinheit 5 überführt. Unter "Wenden des Papierbogens" wird verstanden, dass die Position von Oberseite und Unterseite des Papierbogens getauscht wird, so dass nun in der nachfolgenden zweiten Druckeinheit 5 die zweite Seite des Papierbogens, die während des Durchlaufs durch die erste Druckeinheit 3 auf den Transportbändern 13, 15 der Transporteinrichtungen 9, 11 auflag, nun zuoberst aufliegt und bedruckt werden kann. Der in der zweiten Druckeinheit 5 stattfindende Druckvorgang ist identisch mit dem anhand der vorangegangenen ersten Druckeinheit 3 beschriebenen Druckvorgang, so dass insofern auf die vorangegangenen Ausführungen verwiesen wird.

Figur 2 zeigt ein weiteres Ausführungsbeispiel der Maschine 1. Gleiche Teile sind mit gleichen Bezugszeichen versehen, so dass insofern auf die Beschreibung zur Figur 1 verwiesen wird. Im Folgenden wird lediglich auf die Unterschiede näher eingegangen. Die Maschine 1 weist lediglich eine einzelne Druckeinheit 3 auf, mit der sowohl die Vorderseite als auch die Rückseite der Papierbogen bedruckt werden. Wie mit einem Pfeil 31 angedeutet, wird ein nicht dargestellter Papierbogen an die Druckeinheit 3 überführt, in der zunächst die auf den Transportbändern 13, 15 zuoberst aufliegende, erste Seite des Papierbogens mit einem ersten Bild bedruckt wird. Am Ende der Druckeinheit 3 wird der einseitig bedruckte Papierbogen -wie mit einem Pfeil 33 angedeutet- an einen Rückführungsbereich 35 geleitet, der sich hier rein beispielhaft unterhalb der ersten und zweiten Transporteinrichtungen 9, 11 befindet. Im Rückführungsbereich 35 ist eine dritte Transporteinrichtung 37, die Wendeeinrichtung 7 und eine vierte Transporteinrichtung 39 angeordnet. Der einseitig bedruckte Papierbogen wird von der dritten Transporteinrichtung 37 an die Wendeeinrichtung 7 überführt, mit deren Hilfe die Position von Oberseite und Unterseite des Bogens getauscht wird. Von der Wendeeinrichtung 7 wird der Papierbogen dann an die vierte Transporteinrichtung 39 weitergeführt. Die erste Seite des Papierbogens liegt also auf dem Transportband der Transporteinrichtung 11 oben, auf dem Transportband der Transporteinrichtung 37 unten und auf dem Transportband der dritten Transporteinrichtung 39 wieder oben auf. Von der vierten Transporteinrichtung 39 gelangt der Papierbogen -wie mit einem Pfeil 41 angedeutet- an den Anfang der Druckeinheit 3 und wird an die erste Transporteinrichtung 9 übergeben. Der Papierbogen durchläuft nun ein zweites Mal die Druckeinheit 3, wobei nun die zweite Seite des Papierbogens oben auf dem Transportband 13 liegt und mit einem Bild bedruckt wird. Nachdem der Papierbogen zum zweiten Mal die Druckeinheit 3 verlassen hat, wird er -wie mit einem Pfeil 43 angedeutet- aus der "Transport- und Behandlungsschleife" der Druckeinheit 3 herausgeführt.

Den in den Figuren 1 und 2 dargestellten Ausführungsbeispielen der Maschine 1 ist gemeinsam, dass entweder zunächst die Vorderseite des Papierbogens und anschließend dessen Rückseite, oder das zunächst in einem ersten Bearbeitungsschritt die Rückseite des Papierbogens und erst anschließend dessen Vorderseite bedruckt wird. Des weiteren ist bei einem vorteilhaften, nicht dargestellten Ausführungsbeispiel vorgesehen, dass die Papierbogen, nachdem deren erste Seite bedruckt worden ist, eine bestimmte Zeitdauer in einer Speichereinheit zwischengespeichert werden. Das heißt, das Bedrucken der zweiten Papierbogenseite erfolgt hier nicht unmittelbar nach dem Bedrucken der ersten Papierbogenseite, wie bei den Ausführungsbeispielen gemäß den Figuren 1 und 2. Die Wendeeinrichtung 7 kann der Speichereinheit vorgeordnet -oder in Papiertransportrichtung gesehennachgeordnet sein.

Die Bilderzeugungs- und Übertragungseinrichtungen 19A bis 19D können jeweils so ausgebildet sein, dass der Toner direkt von einem nicht dargestellten Photoleiter, beispielsweise von einem elektrographischen oder elektrophotographischen Bildzylinder, auf das Papier übertragen wird. Alternativ ist es möglich, dass der Toner zunächst an eine Zwischenübertragungseinrichtung überführt wird und erst dann von dieser auf das Papier. Die Zwischenübertragungseinrichtung kann als Übertragungseinrichtung für nur eine Farbe oder für alle Farben eingesetzt werden. Mithin ist es möglich, dass für jede Farbe beziehungsweise für jeden Toner jeweils eine Zwischenübertragungseinrichtung vorgesehen ist.

Der in der Maschine 1 verwendete Toner kann trocken oder flüssig sein. Sofern Flüssigtoner verwendet wird, kann als Trägerflüssigkeit für den Toner organische oder anorganische Flüssigkeit verwendet werden.

Bei einem vorteilhaften Ausführungsbeispiel ist vorgesehen, dass die Aushärteinrichtung 23 den aufgeschmolzenen Toner nicht ununterbrochen mit ultraviolettem Licht beaufschlagt, sondern dass sie Lichtblitze aussendet, wobei deren UV-Strahlenemission ausreichend hoch ist, um eine gewünschte Vernetzung der Polymerketten des Toners beziehungsweise der Toner zu gewährleisten. Alternativ oder zusätzlich kann zum Aushärten des Toners auch Wärmestrahlung oder eine Kombination von Aufschmelzen und Aushärten des Toners mit Hilfe von Wärme eingesetzt werden.

Das erfindungsgemäße Verfahren ergibt sich aus der Beschreibung zu den Figuren 1 und 2 ohne weiteres. Es besteht darin, dass das Bedrucken beziehungsweise Beschichten der Vorder- und Rückseite des Substrats in zwei voneinander unabhängigen Bearbeitungsschritten erfolgt. Bei dem ersten Bearbeitungsschritt wird die mindestens eine Tonerschicht oder das erste Bild auf eine erste Seite des Substrats übertragen. Daran anschließend wird der Toner auf seine Glasübergangstemperatur oder eine darüberliegende Temperatur erhitzt und beginnt zu schmelzen. Vorzugsweise durch eine UV-Bestrahlung (ultraviolette Strahlen) beginnen die Polymerketten des Toners sich zu vernetzen und werden länger. Durch das vorstehend beschriebene Fixieren des Toners auf dem Substrat verändert sich der anfängliche Glasumwandlungspunkt des Toners in Folge der Vernetzung seiner Polymerketten, und zwar derart, dass er ansteigt, also größer ist als vor dem erstmaligen Aufschmelzen und Aushärten. Beim zweiten Bearbeitungsschritt wird auf die zweite Seite des Substrats mindestens eine Tonerschicht oder ein zweites Bild übertragen, anschließend auf eine Temperatur erhitzt, die gleich groß oder größer als die Glasübergangstemperatur des Toners ist. Durch die Erwärmung des zweiten Tonerbildes auf seine Glasübergangstemperatur kann das auf der ersten Substratseite befindliche, bereits fixierte Tonerbild auf eine Temperatur erwärmt werden, die ohne weiteres auch über der neuen Glasübergangstemperatur des auf der ersten Substratseite befindlichen Toners liegt. Ein Verschmieren des auf der ersten Substratseite fixierten Toners auf einer Unterlage, beispielsweise ein Transportband oder Rolle, infolge einer Relativbewegung zwischen der Unterlage und dem Substrat kann dennoch ausgeschlossen werden, da das erste Tonerbild aufgrund der Vernetzung seines Tonermaterials auch bei Erwärmung auch über seine Glasübergangstemperatur nicht mehr flüssig wird, sondern eine gummiartige Struktur bekommt.

Eine negative Beeinflussung des auf der ersten Substratseite fixierten Toners während des Bedruckens und der damit einhergehenden Aufheizung der zweiten Substratseite tritt also nicht auf. Eine Verschmutzung der Transporteinrichtungen, wie sie beispielsweise anhand der Figuren 1 und 2 beschrieben sind, kann daher mit Sicherheit ausgeschlossen werden. Ferner wird das erste Bild auf der ersten Substratseite durch den zweiten Druckprozess nicht beeinflusst, so dass die Bildqualität, insbesondere der Glanz des ersten Bildes durch das Bedrucken der zweiten Substratseite vorzugsweise nicht, zumindest aber in einem nur sehr geringen Maße beeinflusst wird.

Wie oben beschrieben, kann für das erfindungsgemäße Verfahren auch ein flüssiger Toner verwendet werden, der sich in einer organischen oder anorganischen Flüssigkeit befindet oder in dieser gelöst ist.

Die mit der Anmeldung eingereichten Patentansprüche sind Formulierungsvorschläge ohne Präjudiz für die Erzielung weitergehenden Patentschutzes. Die Anmelderin behält sich vor, noch weitere, bisher nur in der Beschreibung und/oder Zeichnungen offenbarte Merkmalskombination zu beanspruchen.

In Unteransprüchen verwendete Rückbeziehungen weisen auf die weitere Ausbildung des Gegenstandes des Hauptanspruches durch die Merkmale des jeweiligen Unteranspruches hin; sie sind nicht als ein Verzicht auf die Erzielung eines selbständigen, gegenständlichen Schutzes für die Merkmalskombinationen der rückbezogenen Unteransprüche zu verstehen.

Die Ausführungsbeispiele sind nicht als Einschränkung der Erfindung zu verstehen. Vielmehr sind im Rahmen der vorliegenden Offenbarung zahlreiche Abänderungen und Modifikationen möglich.

### Bezugszeichenliste

- 1: Maschine
- 3: erste Druckeinheit
- 5: zweite Druckeinheit
- 7: Wendeeinrichtung
- 9: erste Transporteinrichtung
- 11: zweite Transporteinrichtung
- 13: Transportband
- 15: Transportband
- 17: Führungselement
- 19: Bilderzeugungs- und Übertragungseinrichtung
- 21: Heizeinrichtung
- 23: Aushärteeinrichtung
- 25: Lampe
- 27: Reflektor
- 29: Kühleinheit
- 31: Pfeil
- 33: Pfeil
- 35: Rückführungsbereich
- 37: dritte Transporteinrichtung
- 39: vierte Transporteinrichtung
- 41: Pfeil
- 43: Pfeil

## Patentansprüche

1. Verfahren zum doppelseitigen Bedrucken und/oder Beschichten eines Substrats, insbesondere von Papier oder Karton, unter Verwendung mindestens eines trockenen, mindestens ein Polymer aufweisenden Toners, wobei mindestens eine Tonerschicht oder ein erstes, mindestens eine Tonerschicht aufweisendes Bild auf eine erste Seite des Substrats übertragen wird und der Toner auf seine Glasübergangstemperatur oder eine darüber liegende Temperatur erwärmt und auf dem Substrat fixiert wird, und wobei mindestens eine Tonerschicht oder ein zweites, mindestens eine Tonerschicht aufweisendes Bild auf die andere, zweite Seite des Substrats übertragen wird und der auf der zweiten Seite des Substrats befindliche Toner auf eine Temperatur, die gleich groß wie oder größer als seine Glasübergangstemperatur ist erwärmt wird,
**dadurch gekennzeichnet,**
**dass** ein pulverförmiger, ausschließlich durch Bestrahlung mit ultraviolettem Licht vernetzender Trockentoner verwendet wird, dessen Glasübergangstemperatur in einem Bereich von 45°C bis 75°C liegt und dessen Glasumwandlungspunkt sich nach erstmaligen Erhitzen des Toners über seine ursprüngliche Glasübergangstemperatur hinaus mit anschließender Vernetzung des Toners um circa 10°C bis 20°C verschiebt, so dass der untere Wert seiner neuen Glasübergangstemperatur im Bereich von 55°C bis 65°C oder höher liegt und dessen Viskosität sich durch den Vernetzungsprozess derart erhöht, dass der Toner bei erneutem Erhitzen oberhalb seiner neuen Glasübergangstemperatur, ohne flüssig zu werden, eine thermoplastische, gummiartige Struktur bekommt.

2. Verfahren nach Anspruch 1,
**dadurch gekennzeichnet,**
**dass** der Toner nach dem Fixieren auf dem Substrat gekühlt wird.

3. Verfahren nach Anspruch 1 oder 2,
**dadurch gekennzeichnet,**
**dass** das Substrat nach der Übertragung, Erwärmung und Fixierung und gegebenenfalls Kühlung der/des auf die erste Substratseite aufgebrachten Beschichtung oder des ersten Bildes eine bestimmte Zeitdauer zwischengespeichert wird, bevor eine Beschichtung oder das zweite Bild auf die zweite Substratseite aufgebracht wird.

4. Verfahren nach einem der vorhergehenden Ansprüche,
**dadurch gekennzeichnet,**
**dass** mehrere -vorzugsweise bis zu sieben, insbesondere vier- Toner mit verschiedenen Farben auf mindestens eine der Substratseiten aufgebracht werden.

5. Verfahren nach einem der vorhergehenden Ansprüche,
**dadurch gekennzeichnet,**
**dass** die Toner zunächst alle auf die jeweilige Substratseite übertragen und dann gemeinsam erwärmt und fixiert werden.

6. Verfahren nach einem der vorhergehenden Ansprüche 1 bis 5,
**dadurch gekennzeichnet,**
**dass** auf mindestens einer der Substratseiten mehrere Fixiervorgänge zur Erzeugung des Bildes oder der Beschichtung durchgeführt werden.

7. Verfahren nach Anspruch 6,
**dadurch gekennzeichnet,**
**dass** nach jedem Übertragen einer Tonerschicht auf eine Substratseite diese unmittelbar daran anschließend auf dem Substrat fixiert wird und dass in einem nachfolgenden Schritt die nächste Tonerschicht auf das Substrat beziehungsweise die zuvor fixierte Tonerschicht übertragen und anschließend fixiert wird.

8. Verfahren nach einem der vorhergehenden Ansprüche,
**dadurch gekennzeichnet,**
**dass** die UV-Strahlung zur Erzeugung von UV-Lichtblitzen getaktet ist.

## Claims

1. Method for duplex-printing and/or duplex-coating a substrate, in particular paper or cardboard, with the use of at least one dry toner comprising at least one polymer, with at least one toner layer or one first image comprising at least one toner layer being transferred to a first side of the substrate, and the toner being heated to its glass transition temperature, or to a temperature above said glass transition temperature, and fused to the substrate, and with at least one toner layer or a second image comprising at least one toner layer being transferred to the other, second, side of the substrate, and the toner located on the second side of the substrate being heated to a temperature that is equal to or greater than the glass transition temperature of said toner,
**characterized in that**
a powdery dry toner, which can solely be cross-linked by radiation with ultraviolet light, is used, said toner having a glass transition temperature within a range of from 45 °C to 75 °C and having a glass conversion point that shifts by approximately 10 °C to 20 °C to above said toner's original glass transition temperature after said toner has been heated for the first time and subsequently cross-linked, so that the lower value of said toner's new glass transition temperature is within the range of from 55 °C to 65 °C or higher, and its viscosity is increased, due to the cross-linking process, in such a manner that the toner, when heated again to above its new glass transition temperature, receives a thermoplastic rubber-like structure, without becoming liquid.

2. Method as in Claim 1,
**characterized in that**,
after fusing, the toner is cooled on the substrate.

3. Method as in Claim 1 or 2,
**characterized in that**
the substrate, following the transfer, heating and fusing and optional cooling of the coating or the first image that has been applied to the first side of the substrate, is temporarily stored for a certain period of time before a coating or the second image is applied to the second side of the substrate.

4. Method as in one of the preceding Claims,
**characterized in that**
several - preferably up to seven, in particular four - toners having different colors are applied to at least one of the substrate sides.

5. Method as in one of the preceding Claims,
**characterized in that**
all of the toners are first transferred to the respective substrate side and then heated and fused together.

6. Method as in one of the preceding Claims 1 through 5,
**characterized in that**
at least on one of the substrate sides, several fusing operations are performed in order to produce the image or the coating.

7. Method as in Claim 6,
**characterized in that**,
following each transfer of a toner layer to a substrate side, said toner layer is fused directly thereafter to the substrate, and that, during a subsequent step, the next toner layer is transferred to the substrate or to the previously fused toner layer, and is subsequently fused.

8. Method as in one of the preceding Claims,
**characterized in that**
the UV radiation used for generating UV light-flashes is pulsed.

## Revendications

1. Procédé d'impression et/ou d'enduction des deux faces d'un substrat, notamment en papier ou en carton, en utilisant au moins un toner sec comprenant au moins un polymère où au moins une couche de toner ou une première image comprenant au moins une couche de toner est transférée sur une première face du substrat et où le toner est échauffé à sa température de transition vitreuse ou à une température supérieure à cette dernière de façon à être fixé sur le substrat et où au moins une couche de toner ou une deuxième image comprenant au moins une couche de toner est transférée sur la deuxième face du substrat, le toner se trouvant sur cette deuxième face du substrat étant échauffé à une température supérieure ou égale à la température de transition vitreuse,
**caractérisé en ce que**
le toner utilisé à cet effet est un toner sec, pulvérulent et réticulant exclusivement sous l'effet du rayonnement de lumière ultraviolette, la température de transition vitreuse de ce toner se situant dans une plage comprise entre 45 °C et 75 °C et dont sa température de verre étant décalée, après son premier réchauffement, d'environ 10 °C à 20 °C au-dessus de sa température de transition vitreuse initiale, avec réticulation consécutive du toner, de sorte que la valeur inférieure de sa nouvelle température de transition vitreuse se situe dans la plage comprise entre 55 °C et 65 °C ou supérieure et que la viscosité du toner augmente, sous l'effet du processus de réticulation, de sorte que le toner présente, après son nouveau réchauffement à une température supérieure à sa nouvelle température de transition vitreuse, une structure thermoplastique similaire à celle du caoutchouc mais sans devenir liquide.

2. Procédé selon la revendication 1,
**caractérisé en ce que**
le toner est refroidi après sa fixation sur le substrat.

3. Procédé selon la revendication 1 ou 2,
**caractérisé en ce que**
le substrat est entreposé, après transfert, réchauffement et fixation et éventuellement après refroidissement de la ou des enduits ou de la première image sur la première face du substrat, pendant un certain temps avant d'appliquer un enduit ou la deuxième image sur la deuxième face du substrat.

4. Procédé selon l'une quelconque des revendications précédentes,
**caractérisé en ce que**
plusieurs, de préférence jusqu'à sept et notamment quatre toners de couleurs différentes sont appliqués sur au moins l'une des faces du substrat.

5. Procédé selon l'une quelconque des revendications précédentes,
**caractérisé en ce que**
tous les toners sont d'abord appliqués sur la face respective du substrat et ensuite échauffés et fixés en commun.

6. Procédé selon l'une quelconque des revendications 1 à 5,
**caractérisé en ce que**
plusieurs opérations de fixation sont réalisées sur au moins l'une des faces du substrat pour produire l'image ou l'enduit.

7. Procédé selon la revendication 6,
**caractérisé en ce que**
chaque couche de toner transférée sur une face du substrat est fixée immédiatement après ce transfert sur le substrat et que la prochaine couche de toner est transférée, dans une étape consécutive, sur le substrat ou bien sur la couche de toner préalablement fixée, puis fixée.

8. Procédé selon l'une quelconque des revendications précédentes,
**caractérisé en ce que**
le rayonnement UV est cadencé pour générer des flashes de lumière UV.
